# EUROPÄISCHE PATENTSCHRIFT

(11) **EP 1 465 297 B1**
(45) Veröffentlichungstag und Bekanntmachung des Hinweises auf die Patenterteilung: **21.09.2005**
(21) Anmeldenummer: 03007823.2
(22) Anmeldetag: 04.04.2003
(51) Int. Cl.: H01R 13/627

(54) **Elektrischer Steckverbinder**
Electrical connector
Connecteur électrique

(43) Veröffentlichungstag der Anmeldung: 06.10.2004
(73) Patentinhaber: Delphi Technologies, Inc., Troy, MI 48007 (US)
(72) Erfinder: Lübstorf, Mario, 42489 Wülfrath (DE); Schweiger, Peter, 58332 Schwelm (DE)
(74) Vertreter: Manitz, Finsterwald & Partner GbR

(56) Entgegenhaltungen:
- DE-A- 19 828 636
- DE-A- 19 828 968
- DE-B- 1 152 460

## Beschreibung

Die Erfindung betrifft einen elektrischen Steckverbinder nach dem Oberbegriff des Anspruchs 1 wie beispielsweise aus der DE-A-19 828 968 bekannt.

Der Erfindung liegt die Aufgabe zugrunde, einen verbesserten elektrischen Steckverbinder der eingangs genannten Art zu schaffen, der insbesondere einfacher handhabbar ist. Insbesondere bei einer Blindsteckung soll für definierte Verhältnisse gesorgt sein.

Erfindungsgemäß wird diese Aufgabe durch die Merkmale des unabhängigen Anspruchs 1 gelöst.

Damit wird beispielsweise bei einer Blindsteckung erreicht, dass das Verbinderteil selbstständig in das Aufnahmeteil gezogen wird. Dazu kann eine während der Montage aufgebaute Kraft genutzt werden, indem sich diese nach Überschreiten des Todpunktes in die andere Richtung entspannt.

Die Schnappverbindung kann auch beim Trennen des Verbinderteils vom Aufnahmeteil wieder entsprechend genutzt werden. So zeichnet sich eine zweckmäßige praktische Ausführungsform dadurch aus, dass die Schnappverbindung beim Herausbewegen des Verbinderteils aus dem Aufnahmeteil nach Überschreiten des Totpunktes durch die ihr immanente Federkraft das Verbinderteil aus dem Aufnahmeteil zieht.

Bevorzugt umfasst die Schnappverbindung zumindest ein Filmscharnier, in Kombination mit einem kinematischen Übertotpunkt-Balkensystem.

Bei einer bevorzugten praktischen Ausführungsform des erfindungsgemäßen Steckverbinders ist das Aufnahmeteil zum Lösen der Rastverbindung mit einer Lösetaste versehen. Dabei kann diese Lösetaste insbesondere schieberartig ausgeführt sein. Sie ist bezüglich des Gehäuses des Aufnahmeteils vorzugsweise quer zur Steckrichtung verschiebbar.

Mittels einer solchen Lösetaste kann die Verrastung des Verbinderteils gegebenenfalls auf einfache Weise wieder gelöst werden.

Von Vorteil ist insbesondere auch eine solche Ausführung, bei der mit der Betätigung der Lösetaste gleichzeitig das Verbinderteil aus dem Aufnahmeteil gedrängt wird. Dazu kann die Lösetaste beispielsweise wenigstens eine Schrägfläche aufweisen, die mit einer dem Verbinderteil zugeordneten Gegenfläche entsprechend zusammenwirkt. Zweckmäßigerweise wird mit der Betätigung der Lösetaste zunächst die Rastverbindung gelöst und anschließend das Verbinderteil aus dem Aufnahmeteil gedrängt.

Zweckmäßigerweise befindet sich die Schnappverbindung bei seine Rastposition einnehmendem Verbinderteil in einem spannungsfreien Zustand. Auch bei aus dem Aufnahmeteil herausgezogenen und entsprechend seine Ausgangsposition einnehmendem Verbinderteil befindet sich die Schnappverbindung vorzugsweise wieder in einem spannungsfreien Zustand.

Die Lösetaste kann im einfachsten Fall mit dem Einstecken des Verbinderteils wieder in ihre Ausgangsposition zurückgedrängt werden. Grundsätzlich ist beispielsweise jedoch auch eine solche Ausführung denkbar, bei der die Lösetaste federnd in die Ausgangsposition belastet ist. Im letzteren Fall muss die Lösetaste also entgegen einer Federkraft in ihre die Rastverbindung lösende Position verschoben werden.

Das Aufnahmeteil kann beispielsweise als Header bzw. Geräteverbinder oder auch als Inline-Verbinder vorgesehen sein, in den von der gegenüberliegenden Seite her ein zweites Verbinderteil einsteckbar ist.

Das erste Verbinderteil kann mit dem Aufnahmeteil oder beispielsweise auch mit einem zweiten Verbinderteil verrastbar sein.

Bei einer zweckmäßigen praktischen Ausführungsform des erfindungsgemäßen Steckverbinders besitzt das erste Verbinderteil zur Verrastung mit dem Aufnahmeteil bzw. dem zweiten Verbinderteil einen federnden Rastarm, der mit einer dem Aufnahmeteil bzw. dem zweiten Verbinderteil zugeordneten Rastfläche in Eingriff bringbar ist. Dabei kann die Rastfläche zum Beispiel an einer Rastnase des Aufnahmeteils bzw. des zweiten Verbinderteils vorgesehen sein.

Bei einer zweckmäßigen praktischen Ausführungsform ist der federnde Rastarm zweiteilig ausgeführt und mit einem die freien Enden der beiden Teilarme verbindenden Steg versehen, den die Gegenrastfläche zur Herstellung der Rastverbindung hintergreift.

Zweckmäßigerweise ist zum Lösen der Rastverbindung der federnde Rastarm entsprechend auslenkbar.

Das mit dem Aufnahmeteil gekoppelte erste Verbinderteil kann beispielsweise ein Steckhülsengehäuse, insbesondere Flachsteckhülsengehäuse umfassen. Gemäß einer bevorzugten Ausführungsform umfasst dieses mit dem Aufnahmeteil gekoppelte erste Verbinderteil ein mehrpoliges Steckhülsengehäuse. Grundsätzlich ist jedoch auch ein einpoliges Steckhülsengehäuse denkbar.

Das zweite Verbinderteil kann beispielsweise ein Steckergehäuse, insbesondere Flachsteckergehäuse umfassen. Dabei kann insbesondere wieder ein mehrpoliges Steckergehäuse vorgesehen sein. Grundsätzlich ist jedoch auch ein einpoliges Steckergehäuse denkbar.

Vorteilhafterweise ist ein jeweiliges Verbinderteil mit einer Zweitverriegelung für die betreffenden elektrischen Kontakte versehen.

Die Erfindung wird im Folgenden anhand von Ausführungsbeispielen unter Bezugnahme auf die Zeichnung näher erläutert; in dieser zeigen:
- Fig. 1: eine schematische, perspektivische Darstellung eines elektrischen Steckverbinders mit zwei beispielsweise zweipoligen Verbinderteilen, die von einander gegenüberliegenden Seiten her in ein als Inline-Verbinder dienendes Aufnahmeteil einsteckbar sind,
- Fig. 2: eine mit der Fig. 1 vergleichbare Darstellung, wobei der elektrische Steckverbinder jedoch um 180° um seine Längsachse gedreht ist,
- Fig. 3: eine mit der Fig. 1 vergleichbare Darstellung des elektrischen Steckverbinders, wobei das zweite Verbinderteil jedoch von dem Aufnahmeteil mit zugeordnetem ersten Verbinderteil getrennt ist,
- Fig. 4: eine schematische, auseinander gezogene Darstellung des elektrischen Steckverbinders gemäß Fig. 1,
- Fig. 5: eine schematische Darstellung des auf das zweite Verbindertcil aufgesteckten Aufnahmeteils mit zugeordnetem ersten Verbinderteil, wobei das erste Verbinderteil seine äußere Ausgangsposition einnimmt, in der es sich zumindest teilweise außerhalb des Aufnahmeteils befindet,
- Fig. 6: eine schematische Darstellung des Aufnahmeteils mit zugeordnetem ersten Verbinderteil, wobei das erste Verbinderteil bereits so weit in das Aufnahmeteil eingesteckt ist, dass der Totpunkt der Schnappverbindung erreicht ist,
- Fig. 7: eine schematische Darstellung des Aufnahmeteils mit zugeordnetem ersten Verbinderteil, wobei das erste Verbinderteil vollständig in das Aufnahmeteil eingezogen und verrastet ist,
- Fig. 8: eine vereinfachte schematische Darstellung des mit dem Zustand gemäß Fig. 5 vergleichbaren Ausgangszustandes unmittelbar vor dem Schließen des Steckverbinders,
- Fig. 9: eine vereinfachte schematische Darstellung des mit dem Zustand gemäß Fig. 6 vergleichbaren Zwischenzustandes des Schließvorgangs,
- Fig. 10: eine vereinfachte schematische Darstellung des mit dem Zustand gemäß Fig. 7 vergleichbaren Endzustandes des Schließvorgangs,
- Fig. 11: eine schematische Darstellung des Aufnahmeteils mit zugeordnetem ersten Verbinderteil unmittelbar vor dem Öffnen des Steckverbinders, wobei das erste Verbinderteil noch vollständig in das Aufnahmeteil eingezogen und verrastet ist,
- Fig. 12: eine schematische Darstellung des Aufnahmeteils mit zugeordnetem ersten Verbinderteil in einer weiteren Phase des Öffnungsvorgangs, in der durch eine entsprechende Betätigung der Lösetaste die Rastverbindung gelöst wird,
- Fig. 13: eine schematische Darstellung des Aufnahmeteils mit zugeordnetem ersten Verbinderteil in einer weiteren Phase des Öffnungsvorgangs, in der durch eine weitere Betätigung der Lösetaste das erste Verbinderteil durch die Lösetaste aus dem Aufnahmeteil gedrängt wird,
- Fig. 14: eine schematische Darstellung des Aufnahmeteils mit zugeordnetem ersten Verbinderteil in einer weiteren Phase des Öffnungsvorgangs, in der das erste Verbinderteil durch eine weitere Betätigung der Lösetaste bereits so weit aus dem Aufnahmeteil gedrängt ist, dass der Totpunkt der Schnappverbindung bereits erreicht ist,
- Fig. 15: eine schematische Darstellung des Aufnahmeteils mit zugeordnetem ersten Verbinderteil in einer weiteren Phase des Öffnungsvorgangs, in der das erste Verbinderteil durch die der Schnappverbindung immanente Federkraft aus dem Aufnahmeteil gezogen wird,
- Fig. 16: eine schematische Darstellung des Aufnahmeteils mit zugeordnetem ersten Verbinderteil in der Endphase des Öffnungsvorgangs, in der das erste Verbinderteil wieder seine äußere Ausgangsposition einnimmt,
- Fig. 17: einen vereinfachte schematische Darstellung des mit der Phase gemäß Fig. 11 vergleichbaren Ausgangszustandes unmittelbar vor dem Öffnen des Steckverbinders, wobei der Steckverbinder in einer Draufsicht wiedergegeben ist,
- Fig. 18: eine schematische Seitenansicht des in der Fig. 17 gezeigten Steckverbinders,
- Fig. 19: eine vereinfachte schematische Darstellung einer mit der Phase gemäß Fig. 14 vergleichbaren weiteren Phase des Öffnungsvorgangs, in der das erste Verbinderteil durch eine weitere Betätigung der Lösetaste bereits so weit aus dem Aufnahmeteil gedrängt ist, dass der Todpunkt der Schnappverbindung bereits erreicht ist, wobei der Steckverbinder in einer Draufsicht wiedergegeben ist,
- Fig. 20: eine schematische Seitenansicht des in der Fig. 19 gezeigten Steckverbinders,
- Fig. 21: eine vereinfachte schematische Darstellung der mit der Phase gemäß Fig. 16 vergleichbaren Endphase des Öffnungsvorgangs, in der das erste Verbinderteil bedingt durch die der Schnappverbindung immanente Federkraft wieder seine äußere Ausgangsposition einnimmt, wobei der Steckverbinder in einer Draufsicht wiedergegeben ist,
- Fig. 22: eine schematische Seitenansicht des in der Fig. 21 gezeigten Steckverbinders,
- Fig. 23: eine schematische, perspektivische Darstellung eines elektrischen Steckverbinders mit einem in ein als Header vorgesehenes Aufnahmeteil einsteckbaren Verbinderteil,
- Fig. 24: eine schematische Darstellung einer mit der Ausführung gemäß Fig. 1 vergleichbaren weiteren Ausführungsform mit zwei dreipoligen Verbinderteilen,
- Fig. 25: eine schematische Darstellung einer mit der Ausführung gemäß Fig. 1 vergleichbaren weiteren Ausführungsform mit zwei vierpoligen Verbinderteilen und
- Fig. 26: eine schematische Darstellung einer mit der Ausführung gemäß Fig. 1 vergleichbaren weiteren Ausführungsform mit zwei sechspoligen Verbinderteilen.

In den Fig. 1 bis 4 ist in rein schematischer Darstellung ein elektrischer Steckverbinder 10 mit einem Aufnahmeteil 12 gezeigt, das im vorliegenden Fall als Inline-Verbinder vorgesehen ist, in den von einander gegenüberliegenden Seiten her zwei hier zum Beispiel zweipolige Verbinderteile 14, 16 einsteckbar sind, die in der eingesteckten Position verrastbar sind.

Das erste Verbinderteil 14 und das Aufnahmeteil 12 sind über eine Schnappverbindung 18 miteinander gekoppelt, die beim Zusammenstecken von Aufnahmeteil 12 und Verbinderteil 14 nach Überschreiten eines Totpunktes durch die ihr immanente Federkraft das Verbinderteil 14 in das Aufnahmeteil 12 zieht.

Durch diese Schnappverbindung 18 kann auch das Öffnen bzw. Trennen von Verbinderteil 14 und Aufnahmeteil 12 entsprechend unterstützt werden. So kann beim Herausbewegen des Verbinderteils 14 aus dem Aufnahmeteil 12 nach dem Überschreiten des Totpunktes das Verbinderteil 14 durch die der Schnappverbindung 18 immanente Federkraft aus dem Aufnahmeteil 12 herausgezogen werden.

Die Schnappverbindung 18 umfasst zumindest ein Filmscharnier, vorzugsweise zumindest ein Filmscharnier in Kombination mit einem kinematischen Übertotpunkt-Balkensystem. Im vorliegenden Fall ist auf zwei einander gegenüberliegenden Seiten jeweils ein solches Filmscharnier bzw. eine solche Kombination vorgesehen (vergleiche zum Beispiel auch die Fig. 5 bis 7).

Im vorliegenden Fall kann das erste Verbinderteil 14 im zusammengesteckten Zustand beispielsweise direkt mit dem zweiten Verbinderteil 16 verrastet werden. Grundsätzlich ist jedoch auch eine jeweilige Verrastung mit dem Aufnahmeteil 12 denkbar.

Zum Lösen der Rastverbindung ist das Aufnahmeteil 12 mit einer Lösetaste 20 versehen. Diese insbesondere schieberartig ausgeführte Lösetaste 20 ist beim vorliegenden Ausführungsbeispiel bezüglich des Gehäuses des Aufnahmeteils 12 quer zur Steckrichtung S verschiebbar.

Mit der Betätigung der Lösetaste 20 wird gleichzeitig das Verbinderteil 14 aus dem Aufnahmeteil 12 gedrängt. Dazu kann die Lösetaste 20 beispielsweise wenigstens eine Schrägfläche 22 aufweisen (vergleiche beispielsweise auch die Fig. 11 bis 16), die mit einer dem Verbinderteil 12 zugeordneten Gegenfläche 24 entsprechend zusammenwirkt. Beim vorliegenden Ausführungsbeispiel ist auf zwei einander gegenüberliegenden Seiten jeweils eine solche mit einer jeweiligen Gegenfläche 24 zusammenwirkende Schrägfläche 22 vorgesehen.

Wie beispielsweise anhand der Fig. 5 bis 7 zu erkennen ist, besitzt das erste Verbinderteil 14 zur Verrastung beispielsweise mit dem zweiten Verbinderteil 16 einen federnden Rastarm 26, der mit einer hier beispielsweise dem zweiten Verbinderteil 16 zugeordneten Rastfläche 28 in Eingriff bringbar ist. Die Rastfläche 28 ist im vorliegenden Fall an einer Rastnase 30 des zweiten Verbinderteils 16 vorgesehen. Grundsätzlich kann ein solches Gegenrastelement jedoch beispielsweise auch am Aufnahmeteil 12 vorgesehen sein.

Beim vorliegenden Ausführungsbeispiel ist der federnde Rastarm 26 zweiteilig ausgeführt und mit einem die freien Enden der beiden Teilarme 26', 26" verbindenden Steg 32 versehen, den die Gegenrastfläche 28 zur Herstellung der Rastverbindung hintergreift (vergleiche zum Beispiel Fig. 7).

Wie insbesondere anhand der Fig. 12 und 13 zu erkennen ist, wird mit der Betätigung der Lösetaste 20 zunächst die Rastverbindung 26, 30 gelöst und anschließend das Verbinderteil 14 aus dem Aufnahmeteil 12 gedrängt.

Bei seine Rastposition einnehmenden Verbinderteil 14 bzw. bei geschlossenem Steckverbinder 10 kann sich die Schnappverbindung 18 in einem spannungsfreien Zustand befinden. Ein solcher spannungsfreier Zustand der Schnappverbindung 18 kann auch bei aus dem Aufnahmeteil 12 herausgezogenem und entsprechend seine Ausgangsposition einnehmenden Verbinderteil 14 gegeben sein.

Im einfachsten Fall wird die Lösetaste mit dem Einstecken des Verbinderteils in das Aufnahmeteil wieder in ihre Ausgangsposition zurückgedrängt. Grundsätzlich ist jedoch auch eine solche Ausführung denkbar, bei der die Lösetaste federnd in die Ausgangsposition belastet ist.

Im vorliegenden Fall ist zum Lösen der Rastverbindung 26, 30 der federnde Rastarm 26 entsprechend auslenkbar (vergleiche zum Beispiel Fig. 12).

Wie insbesondere anhand der Fig. 4 zu erkennen ist, kann das über die Schnappverbindung 18 mit dem Aufnahmeteil 12 gekoppelte erste Verbinderteil 14 z.B. ein Steckhülsengehäuse, insbesondere Flachsteckhülsengehäuse, umfassen. Die in das Verbinderteil 14 einsetzbaren, in diesem verrastbaren elektrischen Kontakte 34, hier z.B. Steckhülsen, sind jeweils mit einer Leitung 36 verbunden. Im vorliegenden Fall sind beispielsweise zwei elektrische Kontakte 34 und entsprechend zwei Leitungen 36 vorgesehen.

Das zweite Verbinderteil 16 kann entsprechend beispielsweise ein Steckergehäuse, insbesondere Flachsteckergehäuse, umfassen. Die in dieses zweite Verbinderteil 16 einsetzbaren und in diesem verriegelbaren elektrischen Kontakte 38, hier z.B. Flachstecker, sind jeweils mit einer Leitung 40 verbunden.

Beim vorliegenden Ausführungsbeispiel besitzt, wie bereits erwähnt, das erste Verbinderteil 14 mit zugeordnetem Aufnahmeteil 12 beispielsweise ein zweipoliges Steckhülsengehäuse und das zweite Verbinderteil 16 beispielsweise ein zweipoliges Steckergehäuse.

Wie beispielsweise anhand der Fig. 1 bis 4 zu erkennen ist, sind die beiden Verbinderteile 14, 16 jeweils mit einer Zweitverriegelung 42, 43 für die betreffenden elektrischen Kontakte 34 bzw. 38 versehen.

In der Darstellung gemäß Fig. 5 ist das über die Schnappverbindung 18 mit dem ersten Verbinderteil 14 gekoppelte Aufnahmeteil 12 auf das zweite Verbinderteil 16 aufgesteckt. Das erste Verbinderteil 14 nimmt bezüglich dieses Aufnahmeteils 12 seine äußere Ausgangsposition ein, in der es sich zumindest teilweise außerhalb des Aufnahmeteils 12 befindet.

In der Darstellung gemäß Fig. 6 ist das erste Verbinderteil 14 bereits so weit in das Aufnahmeteil 12 eingesteckt, dass der Totpunkt der Schnappverbindung 18 erreicht ist. Dabei wurde der federnde Rastarm 26 durch eine an der Rastnase 30 vorgesehene, den Steg 32 beaufschlagende Auflaufschräge 44 nach außen geschwenkt.

Im Anschluss daran wird das erste Verbinderteil 14 durch die der Schnappverbindung 18 immanente, zuvor bei der Montage aufgebrachte Federkraft in das Aufnahmeteil 12 gezogen. In der Darstellung gemäß Fig. 7 ist dieses erste Verbinderteil 14 vollständig in das Aufnahmeteil 12 eingezogen und beispielsweise mit dem zweiten Verbinderteil 16 verrastet. Das den Steg 32 aufweisende freie Ende des federnden Rastarmes 26 ist hier wieder in seine Ausgangslage zurückgeschnappt, so dass der Steg 32 von der Rastfläche 38 der hier beispielsweise dem zweiten Verbinderteil 16 zugeordneten Rastnase 30 hintergriffen wird.

Fig. 8 zeigt in vereinfachter schematischer Darstellung nochmals den Ausgangszustand gemäß Fig. 5 unmittelbar vor dem Schließen des Steckverbinders 10, das heißt unmittelbar vor dem Einstecken des ersten Verbinderteils 14 in das Aufnahmeteil 12. In dieser Phase ist das erste Verbinderteil 14 durch die Schnappverbindung 18 in seine in der Fig. 8 wiedergegebene Ausgangsposition belastet.

Fig. 9 zeigt in vereinfachter schematischer Darstellung nochmals den Zustand gemäß Fig. 6, in dem das erste Verbinderteil 14 insbesondere manuell in Richtung des Pfeiles F bzw. in Steckrichtung S bereits so weit in das Aufnahmeteil 12 eingedrückt ist, dass der Totpunkt der Schnappverbindung 18 erreicht ist. Anschließend kann das erste Verbinderteil 14 also durch die zuvor aufgebaute, der Schnappverbindung 18 immanente Federkraft selbsttätig in das Aufnahmeteil 12 eingezogen werden.

Fig. 10 zeigt in vereinfachter schematischer Darstellung nochmals den Zustand gemäß Fig. 7, in dem das Verbinderteil 14 vollständig in das Aufnahmeteil 14 eingezogen ist. Wie bereits erwähnt, kann das Verbinderteil 14 in dieser Phase beispielsweise mit dem zweiten Verbinderteil 16 (vergleiche Fig. 7) verrastet sein. Wie anhand der Fig. 10 zu erkennen ist, ist das Verbinderteil 14 in diesem Fall durch die der Schnappverbindung 18 immanente Federkraft in die eingezogene Position belastet.

Während zuvor anhand der Fig. 5 bis 10 die Wirkungsweise des elektrischen Steckverbinders 10 während des Schließvorgangs beschrieben wurde, ergibt sich aus den Fig. 11 bis 22 dessen Wirkungsweise beim Öffnen des Steckverbinders 10, das heißt beim Trennen von Verbinderelement 14 und Aufnahmeteil 12.

Fig. 11 zeigt die Phase unmittelbar vor dem Öffnen des Steckverbinders 10. Das erste Verbinderteil 14 nimmt also noch seine eingezogene Position ein, in der es über den federnden Rastarm 26 und die Rastnase 30 beispielsweise mit dem zweiten Verbinderteil 16 verrastet ist.

Zum Lösen der Rastverbindung 26, 30 wird dann die Auslösetaste 20 entsprechend betätigt. In der Darstellung gemäß Fig. 12 ist diese Auslösetaste 20 bereits so weit eingedrückt, dass durch eine entsprechende Beaufschlagung des Steges 32 der elastische Rastarm 26 zur Freigabe der Rastnase 30 nach außen geschwenkt wird. Dazu können an der Lösetaste 20 beispielsweise mit dem Steg 32 in Eingriff tretende Schrägflächen 46 (vergleiche beispielsweise die Fig. 12 und 13) oder dergleichen vorgesehen sein. In der in der Fig. 12 wiedergegebenen Phase wird zwar bereits die Rastverbindung 26, 30 gelöst, das Verbinderteil 14 nimmt jedoch bezüglich des Aufnahmeteils 12 noch seine eingezogene Position ein.

Fig. 13 zeigt eine weitere Phase des Öffnungsvorgangs, in der durch eine weitere Betätigung der Lösetaste 20 das erste Verbinderteil 14 aus dem Aufnahmeteil 12 gedrängt wird. Dies geschieht durch das Zusammenwirken der Schrägflächen 22 der Lösetaste 20 mit den dem Verbinderteil 14 zugeordneten Gegenflächen 24, die im vorliegenden Fall beispielsweise an entsprechenden abgewinkelten Armen oder Ansätzen 48 des Verbinderteils 14 vorgesehen sind.

Das Verbinderteil 14 wird nun durch ein weiteres Eindrücken der Lösetaste 20 zunächst so weit nach außen gedrängt, bis die in der Fig. 14 wiedergegebene Phase erreicht ist, in der der Totpunkt der Schnappverbindung 18 überschritten wird. Sollte die Lösetaste 20 vor Erreichen dieses Totpunktes wieder losgelassen werden, so würde das Verbinderteil 14 wieder in das Aufnahmeteil 14 eingezogen werden.

Fig. 15 zeigt eine weitere Phase des Öffnungsvorgangs, in der der Totpunkt der Schnappverbindung 18 bereits überschritten wurde und das Verbinderteil 14 entsprechend durch die der Schnappverbindung 18 immanente Federkraft selbsttätig aus dem Aufnahmeteil 12 gezogen wird. Wie anhand der Fig. 15 zu erkennen ist, kommen hierbei die dem Verbinderteil 14 zugeordneten Gegenflächen 24 von den Schrägflächen 22 der Lösetaste 20 frei. Ist die Lösetaste 20 beispielsweise federnd in ihre Ausgangsstellung belastet, so wird sie automatisch wieder in ihre Ausgangsposition zurückgestellt.

Fig. 16 zeigt die Endphase des Öffnungsvorgangs, in der das erste Verbinderteil 14 wieder seine äußere Ausgangsposition einnimmt, in die es durch die der Schnappverbindung 18 immanente Federkraft belastet ist.

Die Fig. 17 und 18 zeigen in vereinfachter schematischer Darstellung nochmals die Phase gemäß Fig. 11 unmittelbar vor dem Öffnen des Steckverbinders 10, in der das Verbinderteil 14 noch vollständig in das Aufnahmeteil 12 eingezogen und beispielsweise mit einem zweiten Verbinderteil verrastet ist. Wie bereits erwähnt, kann das Verbinderteil 14 beispielsweise auch mit dem Aufnahmeteil 12 verrastet sein.

Die Fig. 19 und 20 zeigen in vereinfachter schematischer Darstellung nochmals die Phase gemäß Fig. 14, in der das erste Verbinderteil 14 durch eine weitere Betätigung der Lösetaste 20 bereits so weit aus dem Aufnahmeteil 12 gedrängt ist, dass der Totpunkt der Schnappverbindung 18 bereits erreicht ist. Im Anschluss daran wird das Verbinderteil 14 durch die der Schnappverbindung 18 immanente Federkraft selbsttätig nach außen in die Endstellung gedrängt.

Die Fig. 21 und 22 zeigen in vereinfachter schematischer Darstellung nochmals die Phase gemäß Fig. 16, in der das erste Verbinderteil 14 bedingt durch die der Schnappverbindung 18 immanente Federkraft wieder seine äußere Ausgangsposition einnimmt, in die es durch die Schnappverbindung 18 belastet ist.

Fig. 23 zeigt in schematischer, perspektivischer Darstellung einen elektrischen Steckverbinder 10 mit einem in ein als Header vorgesehenes Aufnahmeteil 16 einsteckbaren Verbinderteil 14. In diesem Fall kann die Verrastung also beispielsweise zwischen dem Verbinderteil 14 und dem Aufnahmeteil bzw. Header 16 erfolgen. Im Übrigen kann diese Ausführungsform zumindest im Wesentlichen wieder den gleichen Aufbau wie die zuvor beschriebene Ausführungsform besitzen.

Während bei den vorangehenden Ausführungsbeispielen die Verbinderteile 14, 16 jeweils zweipolig sind, besitzen die bei den Ausführungsformen gemäß den Fig. 24 bis 26 vorgesehenen Verbinderteile 14, 16 jeweils mehr als zwei Pole. So sind die beiden Verbinderteile 14, 16 des in der Fig. 4 dargestellten Steckverbinders 10 jeweils dreipolig, wobei die drei Kontakte bzw. Leitungen 36, 40 jeweils in einer Ebene liegen. Das Aufnahmeteil 12 dient hier ebenso wie bei der Ausführungsform gemäß der Fig. 1 wieder als Inline-Verbinder, in den von einander gegenüberliegenden Seiten her die beiden Verbinderteile 14, 16 einsteckbar sind.

Bei dem Steckverbinder 10 gemäß Fig. 25 sind die beiden Verbinderteile 14, 16 jeweils beispielsweise vierpolig, wobei die Kontakte bzw. Leitungen 36, 40 in zwei Ebenen angeordnet sind. Auch hier dient das Aufnahmeteil 12 wieder als Inline-Verbinder.

Auch bei dem in der Fig. 26 wiedergegebenen Steckverbinder 10 sind wieder zwei Verbinderteile 14, 16 vorgesehen, die von zwei einander gegenüberliegenden Seiten her in ein wieder als Inline-Verbinder dienendes Aufnahmeteil 12 einsteckbar sind. Die beiden Verbinderteile 14, 16 sind in diesem Fall jeweils beispielsweise sechspolig. Dabei sind auch in diesem Fall die Kontakte bzw. Leitungen 36, 40 jeweils wieder in zwei Ebenen angeordnet.

Im übrigen können die in den Fig. 24 bis 26 wiedergegebenen Ausführungsformen zumindest im Wesentlichen wieder den gleichen Aufbau wie die im Zusammenhang mit den Fig. 1 bis 22 beschriebenen Ausführungsformen besitzen.

### Bezugszeichenliste

- 10: elektrischer Steckverbinder
- 12: Aufnahmeteil
- 14: erstes Verbinderteil
- 16: zweites Verbinderteil
- 18: Schnappverbindung
- 20: Lösetaste
- 22: Schrägfläche
- 24: Gegenfläche
- 26: federnder Rastarm
- 26': Teilarm
- 26": Teilarm
- 28: Rastfläche
- 30: Rastnase
- 32: Steg
- 34: elektrischer Kontakt, Steckhülse
- 36: Leitung
- 38: elektrischer Kontakt, Flachstecker
- 40: Leitung
- 42: Zweitverriegelung
- 43: Zweitverriegelung
- 44: Auflaufschräge
- 46: Schrägfläche
- 48: Arm, Ansatz

- S: Steckrichtung

## Patentansprüche

1. Elektrischer Steckverbinder (10) mit einem in ein Aufnahmeteil (12) einsteckbaren Verbinderteil (14), das in seiner eingesteckten Position verrastbar ist,
wobei das Verbinderteil (14) und das Aufnahmeteil (12) über eine Schnappverbindung (18) miteinander gekoppelt sind, die beim Zusammenstecken von Aufnahmeteil (12) und Verbinderteil (14) nach Überschreiten eines Totpunktes durch die ihr immanente Federkraft das Verbinderteil (14) in das Aufnahmeteil (12) zieht,
**dadurch gekennzeichnet,**
**dass** die Schnappverbindung (18) zumindest ein Filmscharnier umfasst.

2. Steckverbinder nach Anspruch 1,
**dadurch gekennzeichnet,**
**dass** die Schnappverbindung (18) beim Herausbewegen des Verbinderteils (14) aus dem Aufnahmeteil (12) nach Überschreiten des Totpunktes durch die ihr immanente Federkraft das Verbinderteil (14) aus dem Aufnahmeteil (12) zieht.

3. Steckverbinders nach Anspruch 1 oder 2,
**dadurch gekennzeichnet,**
**dass** die Schnappverbindung (18) zumindest ein Filmscharnier in Kombination mit einem kinematischen Übertotpunkt-Balkensystem umfasst.

4. Steckverbinder nach einem der vorhergehenden Ansprüche,
**dadurch gekennzeichnet,**
**dass** sich die Schnappverbindung (18) bei seine Rastposition einnehmendem Verbinderteil (14) in einem spannungsfreien Zustand befindet.

5. Steckverbinder nach einem der vorhergehenden Ansprüche,
**dadurch gekennzeichnet,**
**dass** sich die Schnappverbindung (18) bei aus dem Aufnahmeteil (12) herausgezogenem und entsprechend seine Ausgangsposition einnehmendem Verbinderteil (14) in einem spannungsfreien Zustand befindet.

6. Steckverbinder nach einem der vorhergehenden Ansprüche,
**dadurch gekennzeichnet,**
**dass** das Aufnahmeteil (12) zum Lösen einer Rastverbindung (26, 30) mit einer Lösetaste (20) versehen ist.

7. Steckverbinder nach Anspruch 6,
**dadurch gekennzeichnet,**
**dass** die Lösetaste (20) schieberartig ausgeführt ist.

8. Steckverbinder nach Anspruch 6 oder 7,
**dadurch gekennzeichnet,**
**dass** die Lösetaste (20) bezüglich des Gehäuses des Aufnahmeteils (12) quer zur Steckrichtung (S) verschiebbar ist.

9. Steckverbinder nach einem der Ansprüche 6 bis 8,
**dadurch gekennzeichnet,**
**dass** mit der Betätigung der Lösetaste (20) gleichzeitig das Verbinderteil (14) aus dem Aufnahmeteil (12) gedrängt wird.

10. Steckverbinder nach Anspruch 9,
**dadurch gekennzeichnet,**
**dass** die Lösetaste (20) wenigstens eine Schrägfläche (22) aufweist, die mit einer dem Verbinderteil (12) zugeordneten Gegenfläche (24) so zusammenwirkt, dass mit der Betätigung der Lösetaste (20) das Verbinderteil (14) aus dem Aufnahmeteil (12) gedrängt wird.

11. Steckverbinder nach einem der Ansprüche 6 bis 10, **dadurch**
**gekennzeichnet,**
**dass** mit der Betätigung der Lösetaste (20) zunächst die Rastverbindung (26, 30) gelöst und anschließend das Verbinderteil (14) aus dem Aufnahmeteil (12) gedrängt wird.

12. Steckverbinder nach einem der Ansprüche 6 bis 11,
**dadurch gekennzeichnet,**
**dass** die Lösetaste (20) mit dem Einstecken des Verbinderteils (14) wieder in ihre Ausgangsposition drängbar oder federnd in die Ausgangsposition belastet ist.

13. Steckverbinder nach einem der vorhergehenden Ansprüche,
**dadurch gekennzeichnet,**
**dass** das Verbinderteil (14) mit dem Aufnahmeteil (12) verrastbar ist.

14. Steckverbinder nach einem der vorhergehenden Ansprüche,
**dadurch gekennzeichnet,**
**dass** ein erstes Verbinderteil (14) und ein zweites Verbinderteil (16) vorgesehen sind, die miteinander verrastbar sind.

15. Steckverbinder nach Anspruch 14,
**dadurch gekennzeichnet,**
**dass** das erste Verbinderteil (14) zur Verrastung mit dem Aufnahmeteil (12) bzw. dem zweiten Verbinderteil (16) einen federnden Rastarm (26) besitzt, der mit einer dem Aufnahmeteil (12) bzw. dem zweiten Verbinderteil (16) zugeordneten Rastfläche (28) in Eingriff bringbar ist.

16. Steckverbinder nach Anspruch 15,
**dadurch gekennzeichnet,**
**dass** die Rastfläche (28) an einer Rastnase (30) des Aufnahmeteils (12) bzw. des zweiten Verbinderteils (16) vorgesehen ist.

17. Steckverbinder nach Anspruch 15 oder 16,
**dadurch gekennzeichnet,**
**dass** der federnde Rastarm (26) zweiteilig ausgeführt und mit einem die freien Enden der beiden Teilarme (26', 26") verbindenden Steg (32) versehen ist, den die Gegenrastfläche (28) zur Herstellung der Rastverbindung (26, 30) hintergreift.

18. Steckverbinder nach einem der Ansprüche 15 bis 17,
**dadurch gekennzeichnet,**
**dass** zum Lösen der Rastverbindung (26, 30) der federnde Rastarm (26) entsprechend auslenkbar ist.

19. Steckverbinder nach einem der Ansprüche 14 bis 18,
**dadurch gekennzeichnet,**
**dass** das zweite Verbinderteil (16) ein Steckergehäuse, insbesondere Flachsteckergehäuse, umfasst.

20. Steckverbinder nach Anspruch 19,
**dadurch gekennzeichnet,**
**dass** das zweite Verbinderteil (16) ein mehrpoliges Steckergehäuse umfasst.

21. Steckverbinder nach einem der Ansprüche 14 bis 20,
**dadurch gekennzeichnet,**
**dass** das mit dem Aufnahmeteil (12) gekoppelte erste Verbinderteil (14) ein Steckhülsengehäuse, insbesondere Flachsteckhülsengehäuse, umfasst.

22. Steckverbinder nach Anspruch 21,
**dadurch gekennzeichnet,**
**dass** das mit dem Aufnahmeteil (12) gekoppelte erste Verbinderteil (14) ein mehrpoliges Steckhülsengehäuse umfasst.

23. Steckverbinder nach einem der vorhergehenden Ansprüche,
**dadurch gekennzeichnet,**
**dass** zumindest ein Verbinderteil (14, 16) mit einer Zweitverriegelung (42, 43) für die betreffenden elektrischen Kontakte (34, 38) versehen ist.

24. Steckverbinder nach einem der vorhergehenden Ansprüche,
**dadurch gekennzeichnet,**
**dass** das Aufnahmeteil (12) als Header vorgesehen ist.

25. Steckverbinder nach einem der Ansprüche 1 bis 23,
**dadurch gekennzeichnet,**
**dass** das Aufnahmeteil (12) als Inline-Verbinder vorgesehen ist, in den von der gegenüberliegenden Seite her ein zweites Verbinderteil (16) einsteckbar ist.

## Claims

1. An electrical plug connector (10) having a connector part (14) insertable into a reception part (12) and latchable in its inserted position,
wherein the connector part (14) and the reception part (12) are coupled to one another via a snap connection (18) which pulls the connector part (14) into the reception part (12) by the spring force inherent in it after passing a dead center position on the plugging together of the reception part (12) and the connector part (14), **characterized in that** the snap connection (18) includes at least one film hinge.

2. A plug connector in accordance with claim 1, **characterized in that** the snap connection (18) pulls the connector part (14) out of the reception part (12) by the spring force inherent in it after passing the dead center position on the moving of the connector part (14) out of the reception part (12).

3. A plug connector in accordance with claim 1 or claim 2, **characterized in that** the snap connection (18) includes at least one film hinge in combination with a kinematic over dead center bar system.

4. A plug connector in accordance with any one of the preceding claims, **characterized in that** the snap connection (18) is in a stress-free state when the connector part (14) adopts its latch position.

5. A plug connector in accordance with any one of the preceding claims, **characterized in that** the snap connection (18) is in a stress-free state when the connector part (14) is pulled out of the reception part (12) and accordingly adopts its starting position.

6. A plug connector in accordance with any one of the preceding claims, **characterized in that** the reception part (12) is provided with a release button (20) for the release of the latch connection (26, 30).

7. A plug connector in accordance with claim 6, **characterized in that** the release button (20) is made in the form of a slider.

8. A plug connector in accordance with claim 6 or claim 7, **characterized in that** the release button (20) is displaceable transversely to the plug-in direction (S) with respect to the housing of the reception part (12).

9. A plug connector in accordance with any one of claims 6 to 8, **characterized in that** the connector part (14) is simultaneously urged out of the reception part (12) on the actuation of the release button (20).

10. A plug connector in accordance with claim 9, **characterized in that** the release button (20) has at least one inclined surface (22) which cooperates with a mating surface (24) associated with the connector part (12) such that the connector part (14) is urged out of the reception part (12) on the actuation of the release button (20).

11. A plug connector in accordance with any one of claims 6 to 10, **characterized in that**, on the actuation of the release button (20), the latch connection (26, 30) is first released and the connector part (14) is subsequently urged out of the reception part (12).

12. A plug connector in accordance with any one of claims 6 to 11, **characterized in that** the release button (20) can again be urged into its starting position or is resiliently loaded into the starting position on the insertion of the connector part (14).

13. A plug connector in accordance with any one of the preceding claims, **characterized in that** the connector part (14) can be latched to the reception part (12).

14. A plug connector in accordance with any one of the preceding claims, **characterized in that** a first connector part (14) and a second connector part (16) are provided which can be latched to one another.

15. A plug connector in accordance with claim 14, **characterized in that** the first connector part (14) has a resilient latch arm (26) for latching to the reception part (12) or to the second connector part (16) and said resilient latch arm (26) can be brought into engagement with a latch surface (28) associated with the reception part (12) or the second connector part (16).

16. A plug connector in accordance with claim 15, **characterized in that** the latch surface (28) is provided at a latch nose (30) of the reception part (12) or of the second connector part (16).

17. A plug connector in accordance with claim 15 or claim 16, **characterized in that** the resilient latch arm (28) is made in two parts and is provided with a web which connects the free ends of the two part arms (26', 26") and behind which the mating latch surface (28) engages to establish the latch connection (26, 30).

18. A plug connector in accordance with any one of claims 15 to 17, **characterized in that** the resilient latch arm (26) is appropriately deflectable to release the latch connection (26, 30).

19. A plug connector in accordance with any one of claims 14 to 18, **characterized in that** the second connector part (16) includes a plug housing, in particular a flat plug housing.

20. A plug connector in accordance with claim 19, **characterized in that** the second connector part (16) includes a multiple plug housing.

21. A plug connector in accordance with any one of claims 14 to 20, **characterized in that** the first connector part (14) coupled to the reception part (12) includes a plug sleeve housing, in particular a flat plug sleeve housing.

22. A plug connector in accordance with claim 21, **characterized in that** the first connector part (14) coupled to the reception part (12) includes a multiple plug sleeve housing.

23. A plug connector in accordance with any one of the preceding claims, **characterized in that** at least one connector part (14, 16) is provided with a second latching (42, 43) for the relevant electrical contacts (34, 38).

24. A plug connector in accordance with any one of the preceding claims, **characterized in that** the reception part (12) is provided as a header.

25. A plug connector in accordance with any of claims 1 to 23, **characterized in that** the reception part (12) is provided as an inline connector into which a second connector part (16) can be inserted from the opposite side.

## Revendications

1. Connecteur électrique mâle-femelle (10) avec une partie de connecteur (14) enfichable dans une partie de réception (12) et qui peut enclencher dans sa position enfichée,
la partie de connecteur (14) et la partie de réception (12) étant couplées entre elles par une liaison à encliquetage (18) qui, lorsque la partie de réception (12) et la partie de connecteur (14) sont assemblées, tire la partie de connecteur (14) dans la partie de réception (12) par sa force d'élasticité inhérente, après dépassement d'un point mort,
**caractérisé**
**en ce que** la liaison à encliquetage (18) comprend au moins une charnière-film.

2. Connecteur mâle-femelle selon la revendication 1,
**caractérisé**
**en ce que** la liaison à encliquetage (18) tire la partie de connecteur (14) à l'extérieur de la partie de réception (12), par sa force d'élasticité inhérente, lorsque la partie de connecteur (14) est déplacée à l'extérieur de la partie de réception (12), après déplacement du point mort.

3. Connecteur mâle-femelle selon la revendication 1 ou 2,
**caractérisé**
**en ce que** la liaison à encliquetage (18) comprend au moins une charnière-film en combinaison avec un système cinématique à barre et point mort supérieur.

4. Connecteur mâle-femelle selon l'une des revendications précédentes,
**caractérisé**
**en ce que** la liaison à encliquetage (18) se trouve dans un état non contraint, lorsque la partie de connecteur (14) prend sa position encliquetée.

5. Connecteur mâle-femelle selon l'une des revendications précédentes,
**caractérisé**
**en ce que** lorsque la partie de connecteur (14) est extraite de la partie de réception (12) et prend en conséquence sa position initiale, la liaison d'encliquetage (18) se trouve dans un état non contraint.

6. Connecteur mâle-femelle selon l'une des revendications précédentes,
**caractérisé**
**en ce que** la partie de réception (12) est pourvue d'une touche de déverrouillage (20) pour déverrouiller une liaison à encliquetage (26, 30).

7. Connecteur mâle-femelle selon la revendication 6,
**caractérisé,**
**en ce que** la touche de déverrouillage (20) est réalisée selon un curseur.

8. Connecteur mâle-femelle selon la revendication 6 ou 7,
**caractérisé**
**en ce que** la touche de déverrouillage (20) peut coulisser transversalement à la direction d'enfichage (F), vis-à-vis du boîtier de la partie de réception (12).

9. Connecteur mâle-femelle selon l'une des revendications 6 à 8,
**caractérisé**
**en ce que** la partie de connecteur (14) est poussée à l'extérieur de la partie de réception (12) en même temps qu'est actionnée la touche de déverrouillage (20).

10. Connecteur mâle-femelle selon la revendication 9,
**caractérisé**
**en ce que** la touche de déverrouillage (20) présente au moins une surface oblique (22) qui coopère avec une contre-surface (24) associée à la partie de connecteur (12), de manière que lorsque la touche de déverrouillage (20) est actionnée, la partie de connecteur (14) est pressée à l'extérieur de la partie de réception (12).

11. Connecteur mâle-femelle selon l'une des revendications 6 à 10,
**caractérisé**
**en ce que** lorsque la touche de déverrouillage (20) est actionnée, la liaison à encliquetage (26, 30) est d'abord supprimée puis la partie de connecteur (14) est poussée à l'extérieur de la partie de réception (12).

12. Connecteur mâle-femelle selon l'une des revendications 6 à 11,
**caractérisé**
**en ce que** la touche de déverrouillage (20) peut être poussée à nouveau dans sa position initiale ou sollicitée élastiquement dans la position initiale, lorsque l'on enfiche la partie de connecteur (14).

13. Connecteur mâle-femelle selon l'une des revendications précédentes,
**caractérisé**
**en ce que** la partie de connecteur (14) est encliquetable avec la partie de réception (12).

14. Connecteur mâle-femelle selon l'une des revendications précédentes,
**caractérisé,**
**en ce qu'**une première partie de connecteur (14) et une deuxième partie de connecteur (16) sont prévues lesquelles sont encliquetables mutuellement.

15. Connecteur mâle-femelle selon la revendication 14,
**caractérisé**
**en ce que** pour l'accrochage avec la partie de réception (12) ou la deuxième partie de connecteur (16), la première partie de connecteur (14) possède un bras d'encliquetage (26) formant ressort qui peut être amené en prise avec une surface d'encliquetage (28) associée à la partie de réception (12) ou à la deuxième partie de connecteur (16).

16. Connecteur mâle-femelle selon la revendication 15,
**caractérisé**
**en ce que** la surface d'encliquetage (28) est prévue sur un ergot d'encliquetage (30) de la partie de réception (12) ou de la deuxième partie de connecteur (16).

17. Connecteur mâle-femelle selon la revendication 15 ou 16,
**caractérisé**
**en ce que** le bras d'encliquetage (26) formant ressort est réalisé en deux parties et est pourvu d'une barrette (32) reliant les extrémités libres des deux bras partiels (26', 26"), derrière laquelle passe la contre-surface d'encliquetage (28) pour réaliser la liaison à encliquetage (26, 30).

18. Connecteur mâle-femelle selon l'une des revendications 15 à 17,
**caractérisé**
**en ce que** pour ouvrir la liaison à encliquetage (26, 30), le bras d'encliquetage (26) formant ressort peut être dévié en conséquence.

19. Connecteur mâle-femelle selon l'une des revendications 14 à 18,
**caractérisé**
**en ce que** la deuxième partie de connecteur (16) comprend un boîtier de connecteur, en particulier un boîtier de connecteur plat.

20. Connecteur mâle-femelle selon la revendication 19,
**caractérisé**
**en ce que** la deuxième partie de connecteur (16) comprend un boîtier de connecteur multipolaire.

21. Connecteur mâle-femelle selon l'une des revendications 14 à 20,
**caractérisé**
**en ce que** la première partie de connecteur (14), couplée à la partie de réception (12), comprend un boîtier à alvéoles, en particulier un boîtier à alvéoles plat.

22. Connecteur mâle-femelle selon la revendication 21,
**caractérisé,**
**en ce que** la première partie de connecteur (14) couplée à la partie de réception (12) comprend un boîtier à alvéoles multipolaire.

23. Connecteur mâle-femelle selon l'une des revendications précédentes,
**caractérisé**
**en ce qu'**au moins une partie de connecteur (14, 16) est pourvue d'un deuxième verrouillage (42, 43) pour les contacts électriques (34, 38) concernés.

24. Connecteur mâle-femelle selon l'une des revendications précédentes,
**caractérisé**
**en ce que** la partie de réception (12) est prévue comme embase.

25. Connecteur mâle-femelle selon l'une des revendications 1 à 23,
**caractérisé**
**en ce que** la partie de réception (12) est prévue comme connecteur en ligne dans lequel on peut enficher une deuxième partie de connecteur (16) depuis le côté opposé.
